# EUROPÄISCHE PATENTSCHRIFT

(11) **EP 3 862 517 B1**
(45) Veröffentlichungstag und Bekanntmachung des Hinweises auf die Patenterteilung: **17.04.2024**
(21) Anmeldenummer: 21155946.3
(22) Anmeldetag: 09.02.2021
(51) Int. Cl.: E05B 59/00, E05B 63/08, E05B 47/00

(54) **AUTARKES FUNKSCHLOSS**
SELF-SUFFICIENT WIRELESS LOCK
SERRURE AUTONOME AVEC COMMUNICATION SANS FIL

(30) Priorität: 10.02.2020 DE 102020103323
(43) Veröffentlichungstag der Anmeldung: 11.08.2021
(73) Patentinhaber: Schulte-Schlagbaum Aktiengesellschaft, 42553 Velbert (DE)
(72) Erfinder: Guth, Helmut, 42111 Wuppertal (DE); Manteca, Vicente, 46117 Oberhausen (DE)
(74) Vertreter: Grundmann, Dirk

(56) Entgegenhaltungen:
- EP-A1- 3 795 786
- EP-A2- 0 281 137
- EP-A2- 2 381 055
- WO-A1-2006/118444
- DE-A1-102011 110 776
- DE-A1-102015 225 480
- GB-A- 2 495 848

## Beschreibung

### Gebiet der Technik

Die Erfindung betrifft ein autarkes Funkschloss, bei dem in einem Gehäuse eine Falle und ein Riegel angeordnet ist. Werden Falle oder Riegel verlagert, so wird aus der hierzu aufgebrachten mechanischen Energie elektrische Energie gewonnen, mit der ein Funkmodul energieversorgt wird. Das Funkmodul gibt bei einer Betätigung des Schlosses ein Funksignal ab, dass ein Identifikationsmerkmal des Schlosses oder eine Schließstatusinformation des Schlosses an eine Zentraleinheit übermitteln kann.

### Stand der Technik

Die DE 3 208 818 C2 beschreibt ein Schloss mit einem Energiewandler, der aus der mechanischen Energie, die bei einer Schließbetätigung aufgebracht wird, elektrische Energie erzeugt.

Die DE 102011110776A1 beschreibt ein mit einem Türschloss zusammenwirkendes Modul, welches einen Generator aufweist, der aus einer mechanischen Leistung/Energie elektrische Leistung/Energie erzeugt, um damit ein Funkmodul zu betreiben, welches Funksignale abgibt.

Die DE 102015225480A1 beschreibt einen Kontaktschalter für ein Schloss mit einer Energiewandlungseinrichtung, die aus mechanischer Energie elektrische Energie erzeugt.

Die GB 2495848 A offenbart Ausführungsbeispiele eines Schlosses, bei dem aus der mechanischen Energie, die zur Verlagerung einer Zuhaltung in eine Freigabestellung aufgeräumt wird, elektrische Energie gewonnen wird bzw. einen Riegelverschluss mit zwei Energiewandlern.

### Zusammenfassung der Erfindung

Der Erfindung liegt die Aufgabe zugrunde, ein gattungsgemäßes Schloss gebrauchsvorteilhaft weiterzubilden und insbesondere ein autarkes Schloss, insbesondere Einsteckschloss oder Glastürschloss anzugeben, welches sowohl bei einer Fallenbetätigung als auch bei einer Riegelbetätigung ein Funksignal abgibt.

Gelöst wird die Aufgabe durch die in den Ansprüchen angegebene Erfindung. Die Unteransprüche stellen nicht nur vorteilhafte Weiterbildungen der im Hauptanspruch angegebenen technischen Lehre, sondern auch eigenständige Lösungen der Aufgabe dar.

Zunächst und im Wesentlichen wird vorgeschlagen, dass die mechanische Energie/Leistung, die zum Verlagern der Falle aufgewandt wird und die mechanische Energie/Leistung, die zum Verlagern des Riegels aufgewandt wird, jeweils teilweise von einem gemeinsamen Energiewandler zur Verfügung zu stellen, sodass ein gemeinsamer Energiewandler elektrische Energie liefert, wenn die Falle oder der Riegel verlagert wird. Das erfindungsgemäße Schloss besitzt bevorzugt zumindest einen Energiewandler, der von zwei Betätigungselementen des Schlosses mechanische Bewegungsenergie erhält, die derart in elektrische Energie/Leistung gewandelt wird, dass mit der elektrischen Energie/Leistung ein Funksignal abgegeben werden kann. In einigen Ausführungsbeispielen der Erfindung kann der Energiewandler räumlich zwischen der Falle und dem Riegel angeordnet sein. Er kann unmittelbar rückwärtig eines Stulps sitzen. Er kann in einem Wandlergehäuse, beispielsweise aus Kunststoff, angeordnet sein, in dem darüber hinaus auch eine Leiterplatte eines Funkmoduls angeordnet sein kann. Das Wandlergehäuse kann ein längliches Gehäuse sein, welches sich von einem schmalen Ende, welches unmittelbar an die Falle angrenzt, zu einem davon wegweisenden schmalen Ende, welches unmittelbar an dem Riegel angrenzt, erstreckt. Es kann vorgesehen sein, dass der Energiewandler unmittelbar von der Falle und/oder dem Riegel betätigt wird. Es kann aber auch zumindest ein Bewegungsübertragungselement vorgesehen sein, welches eine Bewegung des Riegels oder eine Bewegung der Falle auf den Energiewandler überträgt. Gemäß einem Ausführungsbeispiel der Erfindung kann das mindestens eine Bewegungsübertragungselement ein Schwenkhebel sein. Der Schwenkhebel kann einen ersten Arm und einen zweiten Arm aufweisen. Der erste Arm wirkt mit der Falle beziehungsweise dem Riegel zusammen. Der zweite Arm wirkt mit dem Energiewandler zusammen. Das Bewegungsübertragungselement kann aber auch ein Schieber sein, der durch eine geeignete Bewegungskopplung bei der Bewegung des Riegels und/oder der Falle bewegt wird. Gemäß einer bevorzugten Ausgestaltung der Erfindung sind zwei Bewegungsübertragungselemente vorgesehen, wobei ein erstes Bewegungsübertragungselement zumindest eine Teilbewegung des Riegels und ein zweites Bewegungsübertragungselement zumindest eine Teilbewegung der Falle auf den Energiewandler übertragen kann. Das Wandlergehäuse ist bevorzugt derart schmal ausgebildet, dass zwischen dem Wandlergehäuse, welches sich bevorzugt am Stulp anliegend erstreckt, und einer Drückernuss zum Zurückziehen der Falle ein Freiraum verbleibt, in dem das zumindest eine Bewegungsübertragungselement, bevorzugt beide Bewegungsübertragungselemente und besonders bevorzugt auch ein Wechsel zur Übertragung einer Bewegung eines Schließgliedes eines Schließzylinders auf die Falle angeordnet sein kann. In einer Weiterbildung der Erfindung sind Sensormittel vorgesehen, mit denen ermittelt werden kann, ob die Falle oder ob der Riegel verlagert werden kann. Bevorzugt sind zwei Sensormittel vorgesehen. Mit einem Sensormittel kann eine Bewegung des Riegels, mit einem anderen Sensormittel kann eine Bewegung der Falle ermittelt werden. Die Sensormittel können darüber hinaus so ausgebildet sein, dass sie auch eine Bewegungsrichtung von Riegel und/oder Falle ermitteln können. Es kann somit festgestellt werden, ob der Energiewandler durch eine Bewegung der Falle oder durch eine Bewegung des Riegels betätigt worden ist. Bevorzugt kann sogar festgestellt werden, ob es sich bei der Bewegung um eine nach außen - bezogen auf das Gehäuse des Schlosses - weisende oder eine nach innen weisende Bewegung handelt. Es kann eine insbesondere im Wandlergehäuse angeordnete elektronische Schaltung vorgesehen sein, die ein Funksignal vorbereitet. Das Funksignal kann eine digitale Bit Folge sein und Informationen enthalten, ob die Falle oder ob der Riegel betätigt worden ist. Bevorzugt können die Informationen auch die Richtung der Betätigung von Falle oder Riegel enthalten. Mit dem Funkmodul werden diese Informationen, beispielsweise für eine Verwendung des Schlosses im Smart Home, über ein geeignetes Übertragungsprotokoll an einen Empfänger übertragen. Das Funksignal enthält darüber hinaus eine Kennung in Form eines Identifikationsmerkmals des Schlosses, mit dem das Schloss von anderen Schlössern unterschieden werden kann. Die Sensormittel können Magnetsensoren und insbesondere Reed-Sensoren sein, die mit Magneten zusammenwirkenden, die am Riegel und/oder der Falle angeordnet sind. Bevorzugt weist der Riegel einen Kopf auf und weist auch die Falle einen Kopf auf. Die Magneten können am Kopf des Riegels oder am Kopf der Falle angeordnet sein. Die Magnete sind an dem Rand des Kopfes angeordnet, der an das Wandlergehäuse angrenzt. Die im Wandlergehäuse angeordnete Leiterplatte trägt an ihren voneinander wegweisenden Schmalenden jeweils einen Magnetsensor, an dem der Magnet mit geringem Abstand vorbei wandert, wenn der Riegel und/oder die Falle verlagert werden. Es kann vorgesehen sein, dass der Riegel und die Falle jeweils zumindest zwei Schließstellungen einnehmen können. Die Falle kann von einer Grundstellung in eine zurückgeschlossene Stellung verlagert werden. Der Riegel kann von einer Grundstellung, in der er einfach vorgeschlossen ist, in eine zweite vorgeschlossene Schließstellung oder in eine vollständig rückgeschlossene Schließstellung verlagert werden. In der Grundstellung kann der Magnet unmittelbar vor dem Magnetsensor sitzen, sodass der Magnetsensor einen ersten Schaltzustand besitzt. Wird der Riegel oder die Falle betätigt, so verlässt er beziehungsweise sie die Grundstellung und der Magnet verlässt seine Nähe zum Magnetsensor, sodass der Magnetsensor in einem zweiten Schaltzustand geht. Bei der Falle kann die Grundstellung auch die Fallenrückzugsstellung sein. Beim Riegel kann die Grundstellung auch die rückgeschlossene Riegelstellung sein. Die elektronische Schaltung kann somit aus dem Schaltzustand des Magnetsensors die Schließstellung von Riegel und Falle ermitteln. Der Energiewandler kann eine Induktionsspule aufweisen, in der ein Kern steckt. Der Kern besitzt eine Stirn, vor der eine Bewegungsbahn eines Magneten verläuft. Bei der Betätigung des Energiewandlers bewegt sich der Magnet vor der Stirn des Kerns, um an der Induktionsspule eine Spannung und durch die Induktionsspule einen Strom zu erzeugen. Gemäß einer bevorzugten Ausgestaltung besitzt das Schloss einen einzigen Energiewandler, der sowohl mit einer aus der Fallenbewegung als auch der Riegelbewegung abgeleiteten Bewegung zur Umwandlung mechanischer in elektrische Energie betrieben wird.

### Kurze Beschreibung der Zeichnungen

Im Folgenden wird die Erfindung anhand von Ausführungsbeispielen näher erläutert. Es zeigen:
- Fig. 1: in einer perspektivischen Darstellung mit abgenommenem Schlossdeckel ein Ausführungsbeispiel in Form eines Einsteckschlosses,
- Fig. 2: das Schloss gemäß Figur 1 mit einer Draufsicht auf das Schlosseingerichte, wobei eine Falle 2 vorgeschlossen und eine Riegel 3 vollständig zurückgeschlossen ist,
- Fig. 3: eine Darstellung gemäß Figur 2, wobei der in der Figur 2 zwei Betätigungsübertragungselemente 5, 6 abdeckender Wechsel 15 entfernt ist,
- Fig. 4: eine Darstellung gemäß Figur 3, wobei die Falle 2 zurückgezogen worden ist,
- Fig. 5: eine Darstellung gemäß Figur 3, wobei der Riegel 3 in eine erste Vorschlussstellung vorgeschlossen ist,
- Fig. 6: eine Darstellung gemäß Figur 5, wobei der Regel in die zweite Vorschlussstellung vorgeschlossen ist,
- Fig. 7: vergrößert und perspektivisch den Ausschnitt VII in Figur 4,
- Fig. 8: eine Ansicht auf den Stulp 26 und
- Fig. 9: eine perspektivische Darstellung der für die Erläuterung der Funktionsweise des Schlosses wesentlichen Elemente.

### Beschreibung der Ausführungsformen

Die Zeichnungen zeigen ein Einsteckschloss, das mit seinem Gehäuse in eine falzseitige Öffnung einer Tür eingesetzt werden kann. Die Öffnung wird mit einem Stulp 26 verschlossen. Das in den Zeichnungen dargestellte Schlosseingerichte kann aber auch in einem Glastürschloss verwirklicht sein, dessen Schlossgehäuse auf eine Breitseitenfläche einer Glastür befestigt werden kann.

Innerhalb des Gehäuses befindet sich eine Falle 2, die durch Drehen einer Drückernuss 11 von der in der Figur 2 dargestellten vorgeschlossenen Stellung in die in der Figur 4 dargestellte rückgeschlossene Stellung verlagerbar ist. Die Drückernuss 11 greift dabei mit einem Betätigungsarm an einem Betätigungsvorsprung am Ende eines Fallenschwanzes 2" der Falle 2 an. Dabei wird eine Drückernussfeder 13 und eine Fallenfeder 12 gespannt. Die Drückernussfeder 13 stellt die Drückernuss zurück. Die Fallenfeder 12 schiebt die Falle 2 wieder in ihre vorgeschlossene Stellung.

Innerhalb des Gehäuses befindet sich ein Riegel 3. Der Regel besitzt einen Riegelkopf 3' und einen Riegelschwanz 3". Der Riegel 3 kann von einer in der Figur 2 dargestellten rückgeschlossenen Stellung über eine in der Figur 5 dargestellte erste Vorschlussstellung in eine in der Figur 6 dargestellte zweite Vorschlussstellung vorgeschlossen werden. Dies erfolgt mittels eines in den Zeichnungen nicht dargestellten Schließzylinders, der in eine Schließzylinder-Einstecköffnung 14 eingesetzt ist. Das Schließglied des Schließzylinders greift dabei in die Tourenöffnung des Riegelschwanzes 3" ein. Einhergehend damit wird eine Zuhaltung 16 ausgehoben, die ansonsten den Riegel 3 in seinen Schließstellungen hält.

Das Schließglied des Schließzylinders kann auch an einem Hebel 30 angreifen, der Teil einer Wechselanordnung ist. Der zur Wechselanordnung gehörende Wechsel 15 greift an der Falle 2 an, um diese durch Betätigen des Schließzylinders zurückzuziehen. Der Wechsel 15 erstreckt sich durch einen Freiraum zwischen der Drückernuss 11 und einem Wandlergehäuse 19. Das Wandlergehäuse 19 grenzt unmittelbar an den Stulp 26 an. Bei einem nicht dargestellten Glastürschloss grenzt das Wandlergehäuse 19 unmittelbar an eine Schlossschmalseite an, die wie der Stulp 26 Fenster aufweist, durch die eine Falle 2 und ein Riegel 3 verlagert werden können. Der Stulp 26 besitzt ein von einer Kunststoffabdeckung 29 verschlossenes Fenster 27, welches auf Höhe des Wandlergehäuses 19 angeordnet ist.

Die Figuren 1 und 2 zeigen das Wandlergehäuse 19 in einem geschlossenen Zustand. Die Figuren 3 bis 5 zeigen das geöffnete Wandlergehäuse 19 und eine im Wandlergehäuse 19 angeordnete Leiterplatte 20, die zwei Magnetsensoren 22, 23, eine elektrische Schaltung 21 und eine Antenne 28 trägt. Die Figuren 6 und 7 zeigen das Wandlergehäuse 19 mit entfernter Leiterplatte 20, sodass ein unterhalb der Leiterplatte 20 im Wandlergehäuse 19 angeordneter Energiewandler 4 sichtbar ist. Der Energiewandler 4 besitzt ein Betätigungselement 18. Wird das Betätigungselement 18 verlagert, so wird ein nicht dargestellter Magnet in der Nachbarschaft einer Spule verlagert, sodass in der Spule eine elektrische Spannung induziert wird. Der damit einhergehende Strom liefert elektrische Leistung, mit der ein Funkmodul betrieben werden kann. Das Funkmodul wird von der elektronischen Schaltung 21 und der Antenne 28 ausgebildet. Die Antenne 28 liegt unmittelbar hinter dem Fenster 27, sodass ein von der Antenne 28 erzeugtes elektromagnetisches Wechselfeld durch das Fenster 27 nach außen treten kann. Mit dem vom Funkmodul erzeugten elektromagnetischen Wechselfeld können Schließzustandsdaten des Schlosses und Identifikationsdaten des Schlosses an eine Zentraleinheit, beispielsweise eine Empfangseinheit einer Smart-Home-Einrichtung übertragen werden.

Unterhalb des in den Figuren 3 bis 7 nicht dargestellten Wechsels 15 befinden sich zwei Betätigungsübertragungselemente 5, 6. Die Betätigungsübertragungselemente 5, 6 sind im Ausführungsbeispiel als Schwenkhebel verwirklicht. Das Betätigungsübertragungselement 5 ist um eine Lagerachse 7 und das Betätigungsübertragungselement 6 um eine Lagerachse 8 verschwenkbar. Mit den beiden Betätigungsübertragungselementen 5, 6 kann aus der Rückzugsbewegung der Falle 2 und der Vorschlussbewegung des Riegels 3 mechanische Energie auf das Betätigungselement 18 des Energiewandlers 4 übertragen werden, sodass der Energiewandler 4 sowohl bei einer Verlagerung der Falle 2 als auch bei einer Verlagerung des Riegels 3 elektrische Energie liefert, mit der das Funkmodul die oben genannten Informationen versenden kann.

Das von einem zweiarmigen Hebel ausgebildete Betätigungsübertragungselement 5 besitzt einen ersten Hebelarm 5', der mit einer Steuerflanke 9 des Fallenschwanzes 2" der Falle 2 zusammenwirkt. Der zweite Arm 5" des Betätigungsübertragungselementes 5 wirkt mit dem Betätigungselement 18 zusammen. Beim Ausführungsbeispiel erfolgt dies unter Zwischenschaltung des anderen Betätigungsübertragungselementes 6. Dieses besitzt einen ersten Arm 6', der mit einer Steuerflanke 10 des Riegels 3 zusammenwirkt und einen zweiten Arm 6", der mit dem Betätigungselement 18 zusammenwirkt, wobei dieser zweite Arm 6" vom zweiten Arm 5" des Betätigungsübertragungselementes 5 bei dessen Verlagerung beaufschlagt wird.

In ihrer in der Figur 3 dargestellten vorgeschlossenen Stellung liegt die Steuerflanke 9 vor dem Ende des ersten Armes 5' des Betätigungsübertragungselementes 5. Wird die Falle 2 von der in Figur 3 dargestellten Stellung in die in Figur 4 dargestellte Stellung zurückgezogen, was entweder durch eine Wechselbetätigung oder durch eine Drückerbetätigung erfolgen kann, so gleitet das Ende des ersten Armes 5' an der Steuerflanke 9 entlang. Einhergehend damit verschwenkt sich das Betätigungsübertragungselement 5 in die in Figur 4 dargestellte Stellung und verlagert das Betätigungselement 18 und damit den nicht dargestellten Magneten, sodass elektrische Leistung erzeugt wird. An die Steuerflanke 9 schließt sich eine Stützflanken 9' an, an der in der rückgeschlossenen Stellung der Falle 2 der erste Arm 5' des Betätigungsübertragungselementes anliegt. Das Betätigungselement 18 des Energiewandlers 4 hat die Eigenschaft einer Feder. Wird die Falle 2 wieder zurück in die in Figur 3 dargestellte Schließstellung verlagert, so wird das Betätigungsübertragungselement 5 beispielsweise durch die Kraft einer zuvor gespannten Feder wieder zurück verschwenkt. Auch bei dieser Bewegung wird vom Energiewandler 4 elektrische Leistung erzeugt und vom Funkmodul ein Funksignal versendet.

Der Riegel 3 trägt an seinem Riegelschwanz 3" einen in Richtung der Falle 2 weisenden Vorsprung, der eine Steuerflanke 10 ausbildet. An die Steuerflanke 10 schließt sich eine Stützflanke 10' an. Wird der Riegel 3 aus seiner in der Figur 3 dargestellten rückgeschlossenen Stellung durch Betätigen eines Schließzylinders in die in Figur 5 dargestellte erste vorgeschlossene Stellung verlagert, so greift die Steuerflanke 10 am ersten Arm 6' des Betätigungsübertragungselementes 6 an, um den zweiten Arm 6" in Richtung auf den Energiewandler 4 zu verlagern. Einhergehend damit wird das Betätigungselement 18 und der nicht dargestellte Magnet verlagert, sodass elektrische Energie erzeugt wird, die das Funkmodul betreibt, um ein Funksignal zu verwenden versenden. Wird der Riegel 3 weiter in die in Figur 6 dargestellte zweifach vorgeschlossene Stellung vorverlagert, so stützt sich der erste Arm 6' des Betätigungsübertragungselementes 6 an der Stützflanke 10' ab. Wird der Riegel 3 wieder zurück in die in der Figur 3 dargestellte vollständig zurückgeschlossene Stellung verlagert, so kann sich das Betätigungsübertragungselement 6 in die Ausgangsstellung zurückverlagern. Einhergehend damit wird das Betätigungselement 18 beispielsweise durch seine Federkraft ebenfalls in die Ausgangsstellung zurück verlagert. Einhergehend damit wird elektrische Energie erzeugt und vom Funkmodul ein Funksignal versendet.

Die Falle 2 trägt einen Magneten 24. In der in der Figur 3 dargestellten Fallenvortrittsstellung liegt der Magnet 24 in unmittelbarer Nachbarschaft neben einer Schmalseite des Wandlergehäuses 19. Im Wandlergehäuse 19 befindet sich die Leiterplatte 20, die an ihrer Schmalseite einen Magnetsensor 22, insbesondere ein Reed-Element trägt. In der Fallenvortrittsstellung wirkt der Magnet 24 auf den Magnetsensor 22, sodass diese ein erstes Schaltsignal erzeugt. In der in der Figur 4 dargestellten rückgezogenen Stellung der Falle 2 liegt der Magnet 24 außerhalb des Erfassungsbereiches des Magnetsensors 22, sodass der Magnetsensor 2 ein zweites Schaltsignal liefert. Durch die Unterscheidung der beiden Schaltsignale kann die elektronische Schaltung ein die Schließstellung der Falle enthaltendes Funksignal abgeben.

Der Riegel 3 trägt einen Magneten 25, der in der ersten vorgeschlossenen Stellung im Erfassungsbereich eines an der anderen Schmalseite der Leiterplatte angeordneten zweiten Magnetsensors 23 liegt. In dieser Position liefert der zweite Magnetsensor 23 ein erstes Schaltsignal. In der vollständig zurückgeschlossenen Riegelstellung und in der vollständig vorgeschlossenen Riegelstellung liegt der Magnet 25 außerhalb des Erfassungsbereichs des zweiten Magnetsensors 23, sodass in diesen Positionen ein zweites Schaltsignal geliefert wird. Beim Ausführungsbeispiel liefert aber nur die Verlagerung des Riegels 3 zwischen rückgeschlossener Stellung und erster vorgeschlossener Stellung elektrische Energie zur Abgabe eines Funksignales. Das Funksignal kann somit Informationen enthalten, ob der Riegel vorgeschlossen oder zurückgeschlossen ist.

Das Funkmodul liefert nicht nur Informationen über die Schließstellung der Falle 2 und/oder des Riegels 3, sondern auch Informationen über die Identität des Schlosses. Hierzu enthält das Funksignal ein Identifikationsmerkmal des Schlosses. Es handelt sich insbesondere um eine digitale Kennung des Schlosses.

**Liste der Bezugszeichen**

| | | | |
|---|---|---|---|
| 1 | Gehäuse | 14 | Schließzylinder-Einstecköffnung |
| 2 | Falle | | |
| 2' | Fallenkopf | 15 | Wechsel |
| 2" | Fallenschwanz | 16 | Zuhaltung |
| 3 | Riegel | 17 | Zuhaltungsfeder |
| 3' | Riegelkopf | 18 | Betätigungselement (Energie-wandler) |
| 3" | Riegelschwanz | | |
| 4 | Energiewandler | 19 | Wandlergehäuse |
| 5 | Betätigungsübertragungselement (Falle) | 20 | Leiterplatte |
| | | 21 | elektronische Schaltung |
| 5' | erster Arm | 22 | Magnetsensor |
| 5" | zweiter Arm | 23 | Magnetsensor |
| 6 | Betätigungsübertragungselement (Riegel) | 24 | Magnet |
| | | 25 | Magnet |
| 6' | erster Arm | 26 | Stulp |
| 6" | zweiter Arm | 27 | Fenster (Stulp) |
| 7 | Lagerachse | 28 | Antenne |
| 8 | Lagerachse | 29 | Abdeckung |
| 9 | Steuerflanke (Falle) | 30 | Hebel |
| 9' | Stützflanke | | |
| 10 | Steuerflanke (Riegel) | | |
| 10' | Stützflanke | | |
| 11 | Drückernuss | | |
| 12 | Fallenfeder | | |
| 13 | Drückernussfeder | | |

## Patentansprüche

1. Schloss mit einer in einem Gehäuse (1) angeordneten Falle (2),
einem im Gehäuse (1) angeordneten Riegel (3),
die jeweils durch Aufbringen mechanischer Energie zwischen einer Sperrstellung und einer Freigabestellung verlagerbar sind,
einem im Gehäuse (1) angeordneten, mechanische Energie in elektrische Energie wandelnden Energiewandler (4) und
einem von der elektrischen Energie betriebenen Funkmodul (20, 21, 28) zur Abgabe eines Funksignals,
**dadurch gekennzeichnet, dass** der gemeinsame Energiewandler (4) sowohl die zur Verlagerung der Falle (2) als auch die zur Verlagerung des Riegels (3) aufgebrachte mechanische Energie zumindest teilweise in elektrische Energie wandelt.

2. Schloss nach Anspruch 1 **dadurch gekennzeichnet, dass** der Energiewandler (4) räumlich zwischen Falle (2) und Riegel (3) angeordnet ist und/oder in einem Wandlergehäuse (19), insbesondere Kunststoffgehäuse angeordnet ist, welches insbesondere unmittelbar bis an einen Kopf (2') der Falle (2) oder Kopf (3') des Riegels (3) angrenzt.

3. Schloss nach einem der vorhergehenden Ansprüche, **gekennzeichnet durch** ein vom Riegel (3) und/oder von der Falle (2) verlagerbares erstes und/oder zweites Bewegungsübertragungselement (5, 6), mit dem zumindest eine Teilbewegung des Riegels (3) beziehungsweise der Falle (2) auf den Energiewandler (4) übertragen wird.

4. Schloss nach Anspruch 3, **dadurch gekennzeichnet, dass** dem Riegel (3) und der Falle (2) jeweils ein Bewegungsübertragungselement (5, 6) zugeordnet ist.

5. Schloss nach Anspruch 3 oder 4, **dadurch gekennzeichnet, dass** das Bewegungsübertragungselement (5, 6) durch eine Flankensteuerung bei der Fallen- beziehungsweise Riegelbewegung verlagert wird.

6. Schloss nach einem der vorhergehenden Ansprüche, **gekennzeichnet durch** zumindest ein als Schwenkhebel ausgebildetes, einen ersten Arm (5', 6') und einen zweiten Arm (5", 6") aufweisendes Bewegungsübertragungselement (5, 6), wobei die Falle (2) beziehungsweise der Riegel (3) am ersten Arm (5', 6') angreift und der zweite Arm (5", 6") ein Betätigungselement (18) des Energiewandler (4), das insbesondere einen Magneten (24, 25) antreibt, bei der Verlagerung der Falle (2) beziehungsweise des Riegels (3) verlagert.

7. Schloss nach einem der vorhergehenden Ansprüche, **dadurch gekennzeichnet, dass** der Energiewandler (4) in einem Wandlergehäuse (19) angeordnet ist, welches rückwärtig eines Stulps (26) und mit einem derartigen Abstand zu einer mit einem Fallenschwanz (2") der Falle (2) bewegungsgekoppelten Drückernuss (11) angeordnet ist, dass zwischen Drückernuss (11) und Wandlergehäuse (19) zwei Bewegungsübertragungselemente (5, 6), mit denen von der Verlagerung der Falle (2) und/oder des Riegels (3) abgeleitete Bewegungsenergie auf den Energiewandler (4) übertragbar ist, und/oder ein Wechsel (15) angeordnet ist, mit dem ein Fallenrückzug durch Betätigen eines Schließzylinders ermöglicht wird.

8. Schloss nach einem der vorhergehenden Ansprüche, **dadurch gekennzeichnet, dass** Sensormittel (22, 23) vorgesehen sind, mit denen eine Fallenverlagerung und/oder eine Riegelverlagerung ermittelbar ist.

9. Schloss nach einem der vorhergehenden Ansprüche, **dadurch gekennzeichnet, dass** die Falle (2) und/oder der Riegel (3) jeweils einen Magneten (24, 25) trägt und Magnetsensoren (22, 23) vorgesehen sind, mit denen eine Fallen- und/oder Riegelverlagerung oder -position ermittelbar ist.

10. Schloss nach Anspruch 9, **dadurch gekennzeichnet, dass** der Magnet (24, 25) in einer Schließstellung des Riegels (3) oder der Falle (2) einem ihm zugeordneten Magnetsensor (22, 23) unmittelbar gegenüber liegt, sodass dieser einen ersten Schaltzustand einnimmt, den er verlässt, wenn sich der Magnet (24, 25) vom Magnetsensor (22, 23) entfernt.

11. Schloss nach einem der Ansprüche 2 bis 10, **dadurch gekennzeichnet, dass** das Wandlergehäuse (19) eine Leiterplatte (20) mit einem Funkmodul zur Abgabe des Funksignals und/oder zumindest ein Sensormittel (22, 23), insbesondere einen Magnetsensor, aufweist zur Ermittlung einer Fallenund/oder Riegelverlagerung oder -Schließstellung.

12. Schloss nach Anspruch 11, **dadurch gekennzeichnet, dass** eine im Wandlergehäuse (19) angeordnete Leiterplatte (20) an ihren beiden voneinander wegweisenden Schmalseiten das Sensormittel (22, 23), insbesondere den Magnetsensor, aufweist, wobei der Magnetsensor insbesondere ein Reed-Sensor ist.

13. Schloss nach einem der vorhergehenden Ansprüche, **dadurch gekennzeichnet, dass** das Schloss ein Einsteckschloss oder Glastürschloss mit einem von Metallblechen gebildeten Wänden ist und/oder eine im Wandlergehäuse angeordnete Antenne (28) unmittelbar benachbart einer Öffnung (27) eines aus Metall bestehenden Stulps (26) angeordnet ist.

14. Schloss nach einem der vorhergehenden Ansprüche, **dadurch gekennzeichnet, dass** sowohl der Riegel (3) als auch die Falle (2) einen Magneten (24, 25) aufweist, wobei die Magneten (24, 25) derart angeordnet sind, dass zwei jeweils mit einem der Magneten (24, 25) zusammenwirkende Magnetsensoren (22, 23) beim Vorverlagern und Rückverlagern von Falle (2) beziehungsweise Riegel (3) jeweils ein Signal erzeugen und/oder dass das Funkmodul (20, 21, 28) bei sowohl Vorverlagerung als auch Rückverlagerung der Falle (2) beziehungsweise des Riegels (3) ein Funksignal abgibt und/oder dass das Funksignal zumindest eine Schließstatusinformation und/oder ein Identifikationsmerkmal des Schlosses überträgt.

## Claims

1. Lock with a latch (2) arranged in a housing (1),
a bolt (3) arranged in the housing (1),
each of which can be moved between a locking position and a release position by applying mechanical energy,
an energy converter (4) arranged in the housing (1) and converting mechanical energy into electrical energy, and
a radio module (20, 21, 28) operated by the electrical energy to emit a radio signal,
**characterised in that** the common energy converter (4) converts both the mechanical energy applied to displace the latch (2) and the energy applied to displace the bolt (3) at least partially into electrical energy.

2. Lock according to claim 1, **characterised in that** the energy converter (4) is arranged spatially between latch (2) and bolt (3) and/or is arranged in a converter housing (19), in particular a plastic housing, which in particular directly adjoins a head (2') of the latch (2) or head (3') of the bolt (3).

3. Lock according to one of the preceding claims, **characterised by** a first and/or second movement transmission element (5, 6) which can be displaced by the bolt (3) and/or by the latch (2) and by means of which at least a partial movement of the bolt (3) or of the latch (2) is transmitted to the energy converter (4).

4. Lock according to claim 3, **characterised in that** the bolt (3) and the latch (2) are each assigned a movement transmission element (5, 6).

5. Lock according to claim 3 or 4, **characterised in that** the movement transmission element (5, 6) is displaced by an edge control during the latch or bolt movement.

6. Lock according to one of the preceding claims, **characterised by** at least one movement transmission element (5, 6) designed as a pivoting lever and having a first arm (5', 6') and a second arm (5", 6"), wherein the latch (2) or the bolt (3) engages on the first arm (5', 6') and the second arm (5", 6") displaces an actuating element (18) of the energy converter (4), which in particular drives a magnet (24, 25), when the latch (2) or the bolt (3) is displaced.

7. Lock according to one of the preceding claims, **characterised in that** the energy converter (4) is arranged in a converter housing (19), which is arranged to the rear of a faceplate (26) and at such a distance from a latch follower (11) coupled in movement with a latch tail (2") of the latch (2), **in that** two movement transmission elements (5, 6), with which kinetic energy derived from the displacement of the latch (2) and/or the bolt (3) can be transmitted to the energy converter (4), and/or a changeover (15), with which a latch retraction is made possible by actuating a locking cylinder, are arranged between the latch follower (11) and the converter housing (19).

8. Lock according to one of the preceding claims, **characterised in that** sensor means (22, 23) are provided with which a latch displacement and/or a bolt displacement can be determined.

9. Lock according to one of the preceding claims, **characterised in that** the latch (2) and/or the bolt (3) each carries a magnet (24, 25) and magnetic sensors (22, 23) are provided, with which a latch and/or bolt displacement or position can be determined.

10. Lock according to claim 9, **characterised in that** the magnet (24, 25), in a closed position of the bolt (3) or the latch (2), lies directly opposite a magnetic sensor (22, 23) assigned to it, so that the latter assumes a first switching state, which it leaves when the magnet (24, 25) moves away from the magnetic sensor (22, 23).

11. Lock according to one of claims 2 to 10, **characterised in that** the transducer housing (19) has a printed circuit board (20) with a radio module for emitting the radio signal and/or at least one sensor means (22, 23), in particular a magnetic sensor, for determining a latch and/or bolt displacement or locking position.

12. Lock according to claim 11, **characterised in that** a printed circuit board (20) arranged in the transducer housing (19) has the sensor means (22, 23), in particular the magnetic sensor, on its two narrow sides pointing away from each other, the magnetic sensor being in particular a reed sensor.

13. Lock according to one of the preceding claims, **characterised in that** the lock is a mortise lock or glass door lock with walls formed by metal sheets and/or an antenna (28) arranged in the transducer housing is arranged directly adjacent to an opening (27) of a faceplate (26) consisting of metal.

14. Lock according to one of the preceding claims, **characterised in that** both the bolt (3) and the latch (2) have a magnet (24, 25), the magnets (24, 25) being arranged in such a way that two magnetic sensors (22, 23) each generate a signal when the latch (2) or bolt (3) is moved forwards and backwards and/or that the radio module (20, 21, 28) emits a radio signal when the latch (2) or bolt (3) is moved both forwards and backwards and/or that the radio signal transmits at least one locking status information item and/or an identification feature of the lock.

## Revendications

1. Serrure, pourvue d'un pêne dormant (2) placé dans un boîtier (1),
d'un verrou (3) placé dans le boîtier (1), qui chacun, par l'application d'une énergie mécanique sont déplaçables entre une position de blocage et une position de libération,
d'un transducteur d'énergie (4) placé dans le boîtier (1) et convertissant de l'énergie mécanique en énergie électrique et
d'un module radio (20, 21, 28) actionné par l'énergie électrique, destiné à délivrer un signal radio, **caractérisée en ce que** le transducteur d'énergie (4) commun convertit au moins partiellement en énergie électrique aussi bien l'énergie mécanique appliquée par le déplacement du pêne dormant (2) qu'également par le déplacement du verrou (3).

2. Serrure selon la revendication 1, **caractérisée en ce que** le transducteur d'énergie (4) est physiquement placé entre le pêne dormant (2) et le verrou (3) et/ou est placé dans un boîtier de transducteur (19), notamment dans un boîtier en matière plastique, lequel est notamment directement adjacent à une tête (2') du pêne dormant (2) ou à une tête (3') du verrou (3).

3. Serrure selon l'une quelconque des revendications précédentes, **caractérisée par** un premier et/ou un deuxième élément (5, 6) de transmission de mouvement déplaçable par le verrou (3) et/ou par le pêne dormant (2), à l'aide duquel au moins un mouvement partiel du verrou (3), respectivement du pêne dormant (2) est transmis au transducteur d'énergie (4).

4. Serrure selon la revendication 3, **caractérisée en ce qu'**au verrou (3) et au pêne dormant (2) est chaque fois associé un élément (5, 6) de transmission de mouvement.

5. Serrure selon la revendication 3 ou 4, **caractérisée en ce que** l'élément (5, 6) de transmission de mouvement est déplacé par une commande des flancs lors du mouvement du pêne dormant, respectivement du verrou.

6. Serrure selon l'une quelconque des revendications précédentes, **caractérisée par** au moins un élément (5, 6) de transmission de mouvement, conçu sous la forme d'un levier pivotant, comportant un premier bras (5', 6') et un deuxième bras (5", 6"), le pêne dormant (2), respectivement le verrou (3) s'accrochant sur le premier bras (5', 6') et le deuxième bras (5", 6") déplaçant un élément d'actionnement (18) du transducteur d'énergie (4), qui entraîne notamment un aimant (24, 25) lors du déplacement du pêne dormant (2), respectivement du verrou (3).

7. Serrure selon l'une quelconque des revendications précédentes, **caractérisée en ce que** le transducteur d'énergie (4) est placé dans un boîtier de transducteur (19), lequel est placé sur la face arrière d'une têtière (26) et avec un écart tel par rapport à un fouillot (11) de poignée accouplé en mouvement avec un queue de pêne (2") du pêne dormant (2), qu'entre le fouillot de poignée (11) et le boîtier de transducteur (19) soient placés deux éléments (5, 6) de transmission de mouvement, à l'aide desquels de l'énergie cinétique dérivée du déplacement du pêne dormant (2) et/ou du verrou (3) est transmissible au transducteur d'énergie (4), et/ou soit placé un balancier (15) permettant un rappel vers l'arrière du pêne dormant par actionnement d'un barillet de serrure.

8. Serrure selon l'une quelconque des revendications précédentes, **caractérisée en ce que** des moyens détecteurs (22, 23) sont prévus, à l'aide desquels un déplacement du pêne dormant et/ou un déplacement du verrou peut être déterminé.

9. Serrure selon l'une quelconque des revendications précédentes, **caractérisée en ce que** le pêne dormant (2) et/ou le verrou (3) portent chacun un aimant (24, 25) et **en ce que** des détecteurs magnétiques (22, 23) sont prévus, à l'aide desquels un déplacement du pêne dormant et/ou un déplacement du verrou peut être déterminé.

10. Serrure selon la revendication 9, **caractérisée en ce que** dans une position de fermeture du verrou (3) ou du pêne dormant (2), l'aimant (24, 25) est placé au visà-vis direct d'un détecteur magnétique (22, 23) qui lui est associé, de telle sorte que celui-ci adopte un premier état de commutation, qu'il quitte lorsque l'aimant (24, 25) s'éloigne du détecteur magnétique (22, 23).

11. Serrure selon l'une quelconque des revendications 2 à 10, **caractérisée en ce que** le boîtier de transducteur (19) comporte une carte de circuit imprimé (20) pourvue d'un module radio destiné à délivrer le signal radio et/ou au moins un moyen détecteur (22, 23), notamment un détecteur magnétique, pour déterminer un déplacement ou une position de fermeture du pêne dormant et/ou du verrou.

12. Serrure selon la revendication 11, **caractérisée en ce qu'**une carte de circuit imprimé (20) placée dans le boîtier de transducteur (19) comporte sur ses deux côtés étroits opposés l'un à l'autre le moyen détecteur (22, 23), notamment le détecteur magnétique, le détecteur magnétique étant notamment un détecteur Reed.

13. Serrure selon l'une quelconque des revendications précédentes, **caractérisée en ce que** la serrure est une serrure à mortaiser ou une serrure de porte vitrée avec des parois constituées de tôles métalliques et/ou **en ce qu'**une antenne (28) placée dans le boîtier de transducteur est placée dans le voisinage immédiat d'un orifice (27) d'une têtière (26) constituée de métal.

14. Serrure selon l'une quelconque des revendications précédentes, **caractérisée en ce qu'**aussi bien le verrou (3) qu'également le pêne dormant (2) comporte un aimant (24, 25), l'aimant (24, 25) étant placé de telle sorte que lors du déplacement vers l'avant et du déplacement vers l'arrière du pêne dormant (2), respectivement du verrou (3), deux détecteurs magnétiques (22, 23) coopérant chacun avec l'un des aimants (24, 25) génèrent chacun un signal et/ou **en ce qu'**aussi bien lors du déplacement vers l'avant qu'également du déplacement vers l'arrière du pêne dormant (2), respectivement du verrou (3), le module radio (20, 21, 28) délivre un signal radio et/ou **en ce que** le signal radio transmet au moins une information d'état de fermeture et/ou une caractéristique d'identification de la serrure.
